# EUROPÄISCHE PATENTANMELDUNG

(11) **EP 0 152 619 A1**
(43) Veröffentlichungstag der Anmeldung: **28.08.1985**
(21) Anmeldenummer: 84116228.2
(22) Anmeldetag: 22.12.1984
(51) Int. Cl.: F02M 59/46

(54) **Kraftstoffeinspritzpumpe für Brennkraftmaschinen**

(30) Priorität: 10.02.1984 DE 8404018 U
(71) Anmelder: ROBERT BOSCH GMBH, 70442 Stuttgart (DE)
(72) Erfinder: Häfele, Walter, Ing., D-7012 Fellbach (DE)

(57) **Zusammenfassung**

Bei einer Kraftstoffeinspritzpumpe für Brennkraftmaschinen mit einer aus Druckventil (18) und Entlastungsventil (19) bestehenden Zweiventilanordnung ist zur Realisierung einer kompakten Baueinheit bei geringer axialer Abmessung für beide räumlich hintereinanderliegenden Ventile (18, 19) ein gemeinsamer Ventilsitzkörper (20) vorgesehen, der auf abgekehrten Stirnseiten je einem Ventilsitz (21, 22) trägt. Der Ventilsitz (21) des Druckventils (18) umschließt eine zentrale Durchgangsbohrung (23) und der Ventilsitz (22) des Entlastungsventils (19) eine dazu konzentrische Ringnut (24), die ihrerseits mit einem auf der Ventilsitzseite des Druckventils (18) außerhalb des Ventilsitzes (21) mündenden Entlastungskanal (25) verbunden ist. Das Ventilschließglied des Entlastungsventils (19) ist dabei als Ringscheibe (34) ausgebildet, deren Ringöffnung (35) mit der Durchgangsbohrung (23) in etwa fluchtet.

## Beschreibung

### Stand der Technik

Die Erfindung betrifft eine Kraftstoffeinspritzpumpe für Brennkraftmaschinen der im Oberbegriff des Anspruchs 1 angegebenen Gattung.

Bei einer bekannten Kraftstoffeinspritzpumpe dieser Art sind die beiden Ventile zu einem doppeltwirkenden Ventil mit einer einzigen Ventilschließfeder und einer einen zentralen Durchlaß aufweisenden kreisringförmigen Ventilplatte zusammengefaßt, die im Bereich ihres Außenumfangs einen ersten Ventilsitz verschließt und im Bereich ihres Durchlasses ein Ventilschließglied des Entlastungsventils aufnimmt, das an einem zweiten Ventilsitz anliegt, der dem ersten Ventilsitz gegenüberliegend in einem gemeinsamen Ventilsitzkörper angeordnet ist. Die Ventilplatte hebt in Förderrichtung vom ersten Ventilsitz ab,und das Ventilschließglied des Entlastungsventils öffnet in Gegenrichtung im Bereich des Durchlasses (GB-PS 430 663).

Mit einem solchen doppeltwirkenden Ventil läßt sich weder der Öffnungsdruck ausreichend genau einstellen, noch der Standruck unabhängig vom Öffnungsdruck vorgeben. Vielmehr steigt bei der Auslegung des Entlastungsventils in Richtung größeren « Standdruckes auch unerwünscht der Öffntmgsdruck an. Unter Standdruck wird hier der in der Druckleitung nach Schließen der Einspritzdüse verbleibende Restdruck verstanden.

### Vorteile der Erfindung

Die erfindungsgemäße Kraftstoffeinspritzpumpe mit den kennzeichnenden Merkmalen des Anspruchs 1 hat demgegenüber den Vorteil, sowohl für die Förderrichtung als auch für die Entlastungsrichtung jeweils ein getrenntes Ventil aufzuweisen, wobei die Ventile unabhängig voneinander ausgelegt und eingestellt werden können. Trotz der Zweiventilausführung ist weder ein vergrößerter Bauraum in Radialrichtung noch eine untragbar große Baulänge in Axialrichtung des Pumpengehäuses erforderlich. Vielmehr bildet die Ventilanordnung aus Druck- und Entlastungsventil eine kompakte Baueinheit mit herkömmlichem Durchmesser und geringer axialer Abmessung, die komplett in das Pumpengehäuse eingesetzt wird und stirnseitig dem Pumpenarbeitsraum begrenzt. Die für eine Zweiventilanordnung relativ kleinen Abmessungen ergeben sich einerseits durch die räumliche Hintereinanderschaltung der Ventile in Axialrichtung und andererseits durch den gemeinsamen Ventilsitzkörper und die extrem flache Ausbildung des Entlastungsventils. Letzteres wiederum ergibt im Hochdruckbereich der Kraftstoffeinspritzpumpe sehr kleine Toträume und damit ein geringes schädliches Volumen, wodurch sehr hohe Einspritzdrücke realisiert werden können.

Vorteilhafte Ausführungsformen der Erfindung ergeben sich aus den weiteren Ansprüchen 2 - 10.

### Zeichnung

Die Erfindung ist anhand eines in der Zeichnung dargestellten Ausführungsbeispiels in der nachfolgenden Beschreibung näher erläutert. Es zeigen:
Fig. 1 ausschnittweise einen Längsschnitt eines Pumpengehäuses mit eingesetzter Ventilanordnung einer Kraftstoffeinspritzpumpe,
Fig. 2 einen Querschnitt einer Tellerfeder im Entlastungsventil der Ventilanordnung in Fig. 1 in vergrößerter Darstellung.

### Beschreibung des Ausführungsbeispiels

Die in Fig. 1 ausschnittweise im Längsschnittzu:sehen- de Kraftstoffeinspritzpumpe für eine Brennkraftmaschine weist ein Pumpengehäuse 10 mit einer Stufenbohrung 11. auf, in deren Bohrungsbereich mit größerem Durchmesser eine Zweiventilanordnung, im folgenden Gleichdruckventil 12 genannt, eingesetzt ist. Im Bohrungsbereich mit kleinerem Durchmesser ist ein Pumpenkolben 13 axial verschieblich geführt, dessen Stirnseite 14 mit der unteren Stirnseite 15 des Gleichdruckventils 12 einen Pumpenarbeitsraum 16 begrenzt. In der gegenüberliegenden Stirnseite des Gleichdruckventils 12 mündet ein Anschlußkanal 17 für eine zu einer vereinfacht dargestellten Einspritzdüse 51 führende Druckleitung 52.

Das Gleichdruckventil 12 weist in räumlicher Hintereinanderordnung ein in Kraftstoffförderrichtung, also vom Pumpenarbeitsraum 16 zum Anschlußkanal 17 hin, öffnendes Druckventil 18 und ein in Gegenrichtung öffnendes Entlastungsventil 19 auf. Das Entlastungsventil 19 dient der Verhinderung von sogenannten Nachspritzern sowie der Vermeidung von Kavitationsschäden infolge von Druckwellen, die sich beim Schließen der Einspritzdüse ausbilden. Das Druckventil 18 sperrt nach beendeter Einspritzung die Verbindung zur Eirispritzdüse 51.

Die beiden Ventile 18, 19 weisen einen gemeinsamen Ventilsitzkörper 20 mit auf gegenüberliegenden Seiten befindlichen Ventilsitzen21, 22 auf. Der Ventilsitz 21 des Druckventils 18 umgibt- eine zentrale Durchgangsbohrung 23 im Ventilsitzkörper 20, während der Ventilsitz 22 des Entlastungsventils 19 eine konzentrisch zur Durchgangsbohrung 23 verlaufende Ringnut 24 umschließt. Von dieser Ringnut 24 geht ein den Ventilsitzkörper 20 durchdringender Entlastungskanal 25 aus, der außerhalb des Ventilsitzes 21 des Druckventils 18 frei mündet und eine entgegen der Förderrichtung wirkende Rückströmdrossel 26 enthält.

Das Druckventil 18 ist als Kugelsitzventil ausgebildet, dessen Ventilkugel 27 auf dem Ventilsitz 21 unter der Wirkung einer Ventilschließfeder 28 aufliegt. Die Ventilkugel 27, die schraubenförmige Ventilschließfeder 28 und ein von der Ventilschließfeder 28 beaufschlagtes Andruckglied 30 für die Ventilkugel 27 sind in einer Sackbohrung 31 eines Anschlußstückes 32 angeordnet, wobei sich die Ventilschließfeder 28 am Grund der Sackbohrung 31 _{abs}tütztₑ Das Anschlußstück 32 liegt mit seiner Stirnseite 32a, in welcher die Sacchoh.runa 31 mündet,an dem Ventilsitzkörper 20 an und trägt ein Außengewinde 33, mit welchem das Gleichdruckventil 12 in der Stufenbohrung 11 des Pumpengehäuses 10 verschraubt werden kann. Der Anschlußkanal 17 mündet im Innern der Sackbohrung 31. Der Radius der Sackbohrung 31 ist größer gewählt als der Radialabstand des im Ventilsitzkörper 20 axial verlaufenden Entlastungskanals 25 von der Achse der Durchgangsbohrung 23, so daß der Entlastungskanal 25 in der Sackbohrung 31 mündet. Sackbohrung 31 und Durchgangsbohrung 23 fluchten miteinander.

Das Entlastungsventil 19 ist als Plattensitzventil ausgebildet-und weist als Ventilschließglied eine Ringscheibe 34 auf, deren Ringöffnung 35 mit der zentralen Durchgangsbohrung 23 fluchtet. Die Ringscheibe 34 ist in einer mit der Durchgangsbohrung 23 koaxialen stirnseitigen Ausnehmung 36 eines Ventilkörpers 37 zentriert und axial verschieblich geführt. Mittels einer sich an der Ringscheibe 34 einerseits und am Grund 38 der Ausnehmung 36 abstützenden Ringfederscheibe, die als Tellerfeder 39 mit Zentralloch 40 (Fig. 2) ausgebildet ist, wird die Ringscheibe 34 auf den Ventilsitz 22 unter Abdichtung der Ringnut 24 zur zentralen Durchgangsbohrung 23 hin angepreßt. Der Ventilkörper 37, der mit einem stirnseitigen Ringbund 41 an dem Ventilsitzkörper 20 anliegt, weist einen Zentralkanal 42 auf, der mit der Durchgangsbohrung 23 im Ventilsitzkörper 20 fluchtet.

Der Ventilkörper 37, der Ventilsitzkörper 20 und das Anschlußstück 32 sind von einem überzugartigen Rohrmantel 43 umgeben, der über Sicken 44 einerseits mit dem Ventilkörper 37 und über Sicken 49 andererseits mit dem Anschlußstück 32 formschlüssig verbunden ist. Damit werden die stirnseitig aneinanderliegenden Bauteile,Ventilkörper 37, Ventilsitzkörper 20 und Anschlußstück 32,zu einer kompletten Baueinheit "Gleichdruckventil 12" zusammengefaßt. An der freien Stirnseite 15 des Ventilkörpers 37 liegt eine Ringdichtung 46 auf, die über einen Umbördelungsrand 47 auf der Außenwand des Ventilkörpers 37 durch Sicken 48 befestigt ist. Rohrmantel 43 und Ringdichtung 46 mit Umbördelungsrand 47 können einstückig sein.

## Patentansprüche

1. Kraftstoffeinspritzpumpe für Brennkraftmaschinen mit zwei zwischen einem in einem Pumpengehäuse angeordneten Pumpenarbeitsraum und einer zu einer Einspritzdüse führenden Druckleitung eingeschalteten Ventilen, von denen das eine ein in Kraftstofförderrichtung öffnendes Druckventil und das andere ein in Gegenrichtung öffnendes Entlastungsventil ist, wobei die beiden Ventileräumlich hintereinander angeordnet sind und einen gemeinsamen Ventilsitzkörper mit auf gegenüberliegenden Seiten befindlichen Ventilsitzen aufweisen, dadurch gekennzeichnet, daß der Ventilsitz (21) des Druckventils (18) eine zentrale Durchgangsbohrung (23) im Ventilsitzkörper (20) und der Ventilsitz (22) des Entlastungsventils (19) eine konzentrisch zur Durchgangsbohrung (23) verlaufende Ringnut (24) umschließt, von welcher mindestens ein den Ventilsitzkörper (20), vorzugsweise axial, durchdringender Entlastungskanal (25) ausgeht, der außerhalb des Ventilsitzes (21) des Druckventils (18) frei mündet, und daß das Ventilschließglied des Entlastungsventils (19) als Ringscheibe (34) ausgebildet ist, deren Ringöffnung (35) mit der Durchgangsbohrung (23) im wesentlichen fluchtet.

2. Pumpe nach Anspruch 1, dadurch gekennzeichnet, daß das Druckventil (18) als Kugelsitzventil ausgebildet ist.

3. Pumpe nach Anspruch 2, dadurch gekennzeichnet, daß der Ventilsitz (21) von der Mantelfläche einer konusförmigen Aufweitung (29) der Durchgangsbohrung (23) gebildet ist.

4. Pumpe nach Anspruch 2 oder 3, dadurch gekennzeichnet, daß die Ventilkugel (27) und eine, vorzugsweise über ein Andruckglied (30), an der Ventilkugel (27) angreifende Ventilschließfeder (28) in einer mit der Druckleitung (17) verbundenen Sackbohrung (31) eines Anschlußstückes (32) angeordnet sind, daß das Anschlußstück (32) bei fluchtenden Achsen von Sackbohrung (31) und Durchgangsbohrung (23) stirnseitig am Ventilsitzkörper (20) anliegt und daß der Radius der stirnseitigen Öffnung der Sackbohrung (31) größer ist als der Radialabstand des Entlastungskanals (25)_von der Achse der Durchgangsbohrung (23).

5. Pumpe nach einem der Ansprüche 1 - 4, dadurch gekennzeichnet, daß die Ringscheibe (34) in einer mit der Durchgangsbohrung (23) koaxialenstirnseitigen Ausnehmung (36) eines Ventilkörpers (37) axial verschieblich geführt ist, daß der Ventilkörper (37) mit einem stirnseitigen Ringbund (41) an dem Ventilsitzkörper (20) anliegt und einen mit der Durchgangsbohrung (23) fluchtenden Zentralkanal (42) aufweist und daß zwischen dem Grund (38) der stirnseitigen Ausnehmung (37) und der Ringscheibe(34)eine letztere auf den Ventilsitz (22) aufpressende Ringfederscheibe, vorzugweise Tellerfeder (39) mit Zentralloch (40), angeordnet ist.

6. Pumpe nach einem der Ansprüche 1 - 5, dadurch gekennzeichnet, daß der Entlastungskanal (25) mit einer entgegen der Kraftstofförderrichtung wirksamenRückströmdrossel (26) versehen ist.

7. Pumpe nach Anspruch 5 oder 6, dadurch gekennzeichnet, daß der Ventilkörper (37), der Ventilsitzkörper (20) und das Anschlußstück (32) von einem diese überziehenden Rohrmantel (43) umgeben sind, der über Sicken (44,49), einerseits mit dem Ventilkörper (37)und andererseits mit dem Anschlußstück (32) formschlüßig verbunden ist.

8. Pumpe nach einem der Ansprüche 5 - 7, dadurch gekennzeichnet, daß an der freien Stirnseite (45) des Ventilkörpers (37) eine Ringdichtung (46) anliegt, die über einen Um- bördelun^{g}srand (47) an der Außenwand des Ventilkörpers (37) durch Sicken (48) befestigt ist.

9. Pumpe nach Anspruch 7 und 8, dadurch ggekennzeichnet, daß der Rohrmantel (43) und die Ringdichtung (46) mit Umbördelungsrand (47) einstückig sind.

10 Pumpe nach einem der Ansprüche 4 ₋ 8, dadurch gekennzeichnet, daß das Anschlußstück (32) ein Außengewinde (33) zum Einschrauben der Baueinheit aus Ventilkörper (37), Ventilsitzkörper (20) und Anschlußstück (32) in eine den Pumpenarbeitsraum (16) einschließende Stufenbohrung (11) im Pumpengehäuse (10) aufweist.
